# FASCICULE DE BREVET EUROPEEN

(11) **EP 0 909 135 B1**
(45) Date de publication et mention de la délivrance du brevet: **12.09.2001**
(21) Numéro de dépôt: 97922795.6
(22) Date de dépôt: 30.05.1997
(51) Int. Cl.: A45D 2/12, A45D 6/04

(54) **BIGOUDI MULTI-PEIGNES AUTO-FIXANT PAR CANAUX DE RETENTION**
SELBSTFIXIERENDE MEHRKAMMLOCKENWICKLER MIT FESTHALTEKANÄLEN
SELF-FIXING MULTI-COMB HAIR-CURLER WITH RETENTION CHANNELS

(30) Priorité: 03.06.1996 CH 139596
(43) Date de publication de la demande: 21.04.1999
(73) Titulaire: GIORDANO, Giuseppe, 1006 Lausanne (CH)
(72) Inventeur: GIORDANO, Giuseppe, 1006 Lausanne (CH)
(74) Mandataire: Vuillermoz, Bruno
(86) Numéro de dépôt international: CH9700218
(87) Numéro de publication internationale: WO9746133

(56) Documents cités:
- WO-A-95/20339
- DE-A- 1 782 298
- DE-A- 3 605 720
- DE-U- 9 416 340
- FR-A- 325 332
- FR-A- 1 503 335
- FR-A- 2 222 044
- FR-A- 2 482 842
- GB-A- 879 632
- GB-A- 941 802
- GB-A- 2 081 577
- US-A- 3 105 502
- US-A- 3 566 888
- US-A- 3 587 595
- US-A- 4 210 164
- US-A- 4 569 360
- US-A- 5 275 182

## Description

L'invention concerne un bigoudi (9) comportant les caractéristiques du preambule de la revendication 1. Un tel bigoudi est connu par DE-A- 3605720.

Depuis longtemps, on a cherché à créer des bigoudis auto-fixants. Divers systèmes ont été mis au point, mais pour la première fois, l'invention présente un système de peignes (1 et 8) dont les dents comportent, à leur base, un canal (2) conçu de façon à retenir les cheveux, tant au début de l'enroulement (pointes du cheveu) qu'à la fin, pour la fixation.

Les systèmes de rétention des pointes (début de l'enroulement) sont conçus jusqu'ici soit à l'aide de papier pointe, soit d'élastiques, soit de brosses, soit de velcro. En ce qui concerne la fixation, elle est assurée par des élastiques, des picots ou des pinces. Aucun système ne combine à la fois la rétention des pointes et la fixation du bigoudi lui-même.

Le système de canaux (2) présente, lui, l'avantage de contribuer aussi bien à la rétention des pointes qu'à la fixation finale du bigoudi. Le document, FR-A- 325332 montre un peigne comportant un canal entre deux dents consécutives pour la fixation du peigne dans la chevelure.

Du fait que ces canaux de rétention (2) permettent aux cheveux de s'y glisser en douceur pendant l'enroulement, on obtient en même temps une caresse sur les écailles des cheveux, d'où un effet bénéfique et lissant, qui évite de rendre le cheveu électrique.

L'invention a pour but de résoudre d'un seul coup le double problème de la fixation des pointes et de celle du bigoudi, tout en supprimant celui du cheveu rendu électrique par l'agression des matériaux le fixant par des méthodes brutales.

Conformément à l'invention, ce but est atteint au moyen des canaux de rétention (2) se trouvant à la base des dents des peignes (1 et 8) du bigoudi, canaux (2) conçus de façon à accueillir en douceur les cheveux, et à les y retenir par leur forme particulière.

L'invention, en plus de son caractère simple, pratique et efficace, présente également un avantage sur le plan économique : elle permet en effet un important gain de temps puisque son autonomie ne nécessite pas de double manutention; le bigoudi (9) est complet en lui-même, sans accessoires ni pour retenir les pointes, ni pour être fixé à la racine.

Il est constitué d'un matériau moderne et peut être obtenu par injection, ce qui devrait lui garantir un coût de fabrication raisonnable.

L'invention est décrite ci-après sous cinq formes différentes, dont trois sont illustrées au moyen d'un dessin:
1. Bigoudi, selon figure 1, à utiliser à la main. Bigoudi multi-peignes constitué d'un corps oblong, comprenant au moins deux peignes, caractérisé par le fait que l'un au moins des peignes disposés autour du corps comprend des dents (1 et 8) pyramidales ou coniques dont les sommets sont éloignés du corps et au moins une fois dans leur longueur un rétrécissement créant des canaux de rétention (2) des cheveux.
2. Bigoudi-brosse, selon figure 8, assemblé à un manche (11) au moyen d'un système (Fig. 4) à encliquage Le bigoudi (9) se présente comme le modèle décrit ci-dessus, mais, en plus, il est muni d'un système (Fig. 2) lui permettant d'être encliqueté à un manche (11) au moyen de languettes (6) flexibles crantées, ce qui le transforme en brosse. Au moment où le bigoudi (9) est complètement enroulé et fixé, il suffit, au moyen du cran (12), de réactiver la flexibilité des languettes (6) afin de séparer le manche (11) du bigoudi (9), laissant celui-ci sur la tête, le temps nécessaire à la stabilisation de la mise en forme du cheveu. Le manche (11) seul, privé de ce premier bigoudi (9), peut alors être fixé sur un nouveau bigoudi (9), puis sur un autre, afin de continuer le travail de mise en forme de toute la chevelure.
3. Bigoudi-brosse, selon figure 8, utilisé uniquement comme brosse. L'invention, sous la forme décrite au point 2 peut servir de brosse permettant de faire une mise en forme conventionnelle de brushing, avec l'avantage de permettre la rétention du cheveu à n'importe quel stade de son enroulement. On peut également l'utiliser pour le brossage normal des cheveux, en bénéficiant en même temps de l'effet lissant sur les écailles et de la suppression de l'électricité statique.
4. Bigoudi chauffé au moyen d'un corps de chauffe intégré L'invention peut également être exécutée avec corps de chauffe intégré, la fixation des pointes et des racines restant évidemment la même.
5. Bigoudi chauffé sur un corps de chauffe extérieur. L'invention peut aussi être exécutée avec possibilité de fixation sur un corps de chauffe extérieur, selon le principe traditionnel du bigoudi chauffant, tout en gardant les avantages des canaux de rétention (2) fixant à la fois les pointes et le bigoudi en lui évitant tous les autres artifices de fixation prévus sur les modèles de bigoudis chauffants existants.

## Revendications

1. Bigoudi (9) multi-peignes constitué d'un corps comprenant au moins deux peignes (1,8) du type dans lequel l'un au moins des peignes disposés autour du corps comprend des dents pyramidales ou coniques (1), dont les sommets sont éloignés du corps **caractérisé en ce que** lesdites dents (1) comportent, au moins une fois dans leur longueur et sur leur face en regard, un rétrécissement (2) formé par un canal (2) ouvert, disposé entre deux dents (1) adjacentes, dont la section est un cercle ou un polygone, et dont l'axe est perpendiculaire à celui de la dent et à celui du corps, pour créer des canaux de rétention (2) pour les pointes des cheveux.

2. Bigoudi selon la revendication 1, **caractérisé en ce que** le rétrécissement est situé au pied des dents (1).

3. Bigoudi selon l'une des revendications 1 et 2, **caractérisé par** le fait qu'il comporte aussi au moins un peigne (8) avec des dents polygonales d'épaisseur constante, dépourvues de rétrécissement.

4. Bigoudi selon la revendication 3, **caractérisé par** le fait qu'il comporte quatre peignes équi-angulairement espacés en alternance, respectivement un peigne (1) selon l'invention avec canaux de rétention (2), puis un peigne (8) sans.

5. Bigoudi selon la revendication 1, **caractérisé par** le fait qu'il est constitué par une matière supportant la chaleur de manière à être chauffé par un corps de chauffe intégré ou sur un corps de chauffe extérieur.

6. Bigoudi selon, l'une des revendications 1 à 5, du type comportant des moyens pour être assemblé de manière amovible à un manche (11) pour constituer une brosse, caractérisé en ces moyens sont tels que le manche (11) s'enclique dans des mortaises (10) situées dans le corps du bigoudi (9), au moyen d'un système de languettes flexibles (6), dont une au moins est conçue à cran (12), ce cran se situant à l'avant de la languette (6) que l'on peut actionner.

7. Brosse comprenant un bigoudi selon la revendication 6 et un manche (11) comportant un système de languettes flexibles (6), dont une au moins est conçue à cran (12), ce cran se situant à l'avant de la languette (6) et étant sous forme de cran d'arrêt (6) libéré du moyen d'un poussoir (7).

## Patentansprüche

1. Mehrkamm-Lockenwickler (9), bestehend aus einem Körper mit wenigstens zwei Kämmen (1, 8) des Typs, bei dem wenigstens einer der um den Körper herum angeordneten Kämme pyramidenförmige oder konische Zinken (1) umfaßt, deren Spitzen vom Körper entfernt sind, **dadurch gekennzeichnet, daß** die genannten Zinken (1) wenigstens einmal auf ihrer Länge und auf ihrer gegenüberliegenden Seite eine Einschnürung (2) aufweisen, welche von einem offenen Kanal (2) gebildet ist, der zwischen zwei nebeneinanderliegenden Zinken (1) angeordnet ist, dessen Querschnitt ein Kreis oder ein Polygon ist und dessen Achse rechtwinklig zu der des Zinkens und zu der des Körpers ist, um Haltekanäle (2) für die Haarspitzen zu schaffen.

2. Lockenwickler nach Anspruch 1, **dadurch gekennzeichnet**, daß die Einschnürung am Fuß der Zinken (1) angeordnet ist.

3. Lockenwickler nach einem der Ansprüche 1 und 2, **dadurch gekennzeichnet, daß** er auch wenigstens einen Kamm (8) mit mehreckigen Zinken von konstanter Dicke und ohne Einschnürung aufweist.

4. Lockenwickler nach Anspruch 3, **dadurch gekennzeichnet, daß** er vier abwechselnd und im gleichen Winkelabstand angeordnete Kämme aufweist, wobei auf einen erfindungsgemäßen Kamm (1) mit Haltekanälen (2) jeweils ein Kamm (8) ohne Haltekanäle folgt.

5. Lockenwickler nach Anspruch 1, **dadurch gekennzeichnet, daß** er aus einem hitzebeständigen Material besteht, so daß er von einem integrierten Heizelement oder auf einem externen Heizelement aufgeheizt werden kann.

6. Lockenwickler nach einem der Ansprüche 1 bis 5, des Typs, welcher Mittel zur lösbaren Befestigung an einem Stiel (11) aufweist, um eine Bürste zu bilden, **dadurch gekennzeichnet, daß** die Mittel so beschaffen sind, daß der Stiel (11) in Zapfenlöchern (10), welche in dem Körper des Lockenwicklers (9) angeordnet sind, mittels eines Systems aus flexiblen Zungen (6) einrastet, von denen wenigstens eine mit einer Einkerbung (12) ausgebildet ist, wobei diese Einkerbung am vorderen Teil der Zunge (6), welche man betätigen kann, angeordnet ist.

7. Bürste mit einem Lockenwickler nach Anspruch 6 und einem Stiel (11), welcher ein System aus flexiblen Zungen (6) aufweist, von denen wenigstens eine mit einer Einkerbung (12) ausgebildet ist, wobei diese Einkerbung an dem vorderen Teil der Zunge (6) angeordnet ist und die Form einer Raste (6) hat, welche mittels einer Druckvorrichtung (7) gelöst wird.

## Claims

1. Multi-comb hair-curler (9) consisting of a body comprising at least two combs (1,8) of the type in which at least one of the combs arranged around the body comprises pyramidal or conical teeth (1) whose tips are distant from the body, **characterized in that** the said teeth (1) include, at least once along their length and on their opposite face, a narrowing (2) formed by an open channel (2) arranged between two adjacent teeth (1), the cross section of which is a circle or a polygon and the axis of which is perpendicular to that of the tooth and to that of the body in order to create channels (2) for retention of the ends of the hair.

2. Hair-curler according to Claim 1, **characterized in that** the narrowing is located at the base of the teeth (1).

3. Hair-curler according to one of Claims 1 and 2, **characterized in that** it also includes at least one comb (8) with polygonal teeth of constant thickness without narrowing.

4. Hair-curler according to Claim 3, **characterized in that** it includes four combs which are spaced alternatively in an equiangular manner, respectively a comb (1) according to the invention with retention channels (2) then a comb (8) without.

5. Hair-curler according to Claim 1, **characterized in that** it consists of a heat-resistant material so that it can be heated by means of an integral heating body or on an external heating body.

6. Hair-curler according to one of Claims 1 to 5, of the type including means for being assembled detachably to a handle (11) in order to form a brush, **characterized in that** said means are such that the handle (11) snap fits into mortises (10) located in the body of the hair-curler (9) by means of a system of flexible tabs (6), at least one of which is designed with a notch (12), this notch being located in front of the tab (6) which can be actuated.

7. Brush comprising a hair-curler according to Claim 6 and a handle (11) comprising a system of flexible tabs (6), at least one of which is designed with a notch (12), this notch being located in front of the tab (6), and being a stop notch (6) released by means of a push button (7).
